# FASCICULE DE BREVET EUROPEEN

(11) **EP 2 263 840 B1**
(45) Date de publication et mention de la délivrance du brevet: **12.08.2015**
(21) Numéro de dépôt: 10305636.2
(22) Date de dépôt: 15.06.2010
(51) Int. Cl.: B27B 5/10, B28D 1/04, E01C 23/09, B28D 1/18

(54) **Dispositif de découpe de dalle de sol de manière à ménager une rainure**
Bodenplattensschneidvorrichtung zum Erstellen einer Nut
Floor slab cutting device for creating a groove

(30) Priorité: 16.06.2009 FR 0902935
(43) Date de publication de la demande: 22.12.2010
(73) Titulaire: Sarl Vermot Rainurage, 25340 Saint Georges Armont (FR)
(72) Inventeur: Vermot, Denis, 25340 Saint Georges Armont (FR)
(74) Mandataire: Rhein, Alain

(56) Documents cités:
- EP-A2- 0 268 334
- WO-A2-2008/035966
- DE-A1- 4 206 643
- DE-U1- 9 409 248
- FR-A1- 2 296 055
- FR-A1- 2 362 243
- US-A- 2 855 189
- US-A- 3 464 737
- US-A1- 2006 060 179

## Description

La présente invention entre dans le domaine général du bâtiment et de la construction, en particulier dans la découpe de matériau et le sciage d'une surface, telle une dalle de sol.

L'invention trouvera une application spécifique dans la découpe d'une dalle de sol réalisée en matériau dur, tel du béton. Le but de l'invention est de réaliser une rainure rectiligne au travers d'une telle dalle de sol.

Dans un cadre aucunement limitatif de sciage de la dalle de sol d'une étable, une telle rainure peut notamment, et préférentiellement, être destinée à recevoir des moyens d'entrainement, tel une chaine, un câble ou tout autre moyen de traction ou de guidage mécanique, d'un racleur automatique, permettant de nettoyer la surface de ladite dalle ou de guider un distributeur d'aliment par exemple. Une telle rainure pourra, également, recevoir des câbles électriques.

Ainsi, ladite rainure doit avoir des dimensions (largeur et profondeur) permettant auxdits moyens d'entraînement d'y être placés intérieurement, ceci avec un très faible degré de liberté et avec un jeu particulièrement réduit pour, d'une part, pouvoir s'y déplacer librement et sans contrainte et, d'autre part, empêcher tout engagement ou toute pénétration d'un objet ou d'un membre, notamment d'une patte d'un animal qui pourrait s'y blesser ou dont les sabots risqueraient d'être abîmés.

Cette rainure doit, par conséquent, présenter des dimensions particulièrement précises (au millimètre près) ainsi qu'un état de surface parfait (découpe propre et dépourvue d'aspérités), aussi bien sur les côtés que dans le fond de cette rainure.

De plus et étant donné que les moyens d'entraînement peuvent se présenter sous différentes formes et adopter différentes dimensions, un dispositif de découpe et de sciage de cette rainure doit donc permettre d'adapter ses dimensions, à savoir largeur et profondeur, de chaque découpe.

De manière connue, il existe de nombreux dispositifs de sciage de dalle de sol de manière à réaliser une ou plusieurs saignées parallèles entre elles. Ces dispositifs se présentent sous la forme d'un véhicule motorisé pourvu d'un poste de pilotage de la trajectoire du véhicule et sur lequel sont montés des outils de coupe.

Un tel dispositif est décrit dans le document DE 4206643 et concerne la réalisation de saignées sur une dalle de sol en asphalte ou en béton. Un tel dispositif se présente donc sous la forme d'un véhicule de type charriot pourvu de deux essieux de roulement parallèles, pour son déplacement, dont l'un au moins est motorisé. Ce véhicule reçoit des outils de découpe en sous la forme de scies circulaires entrainée en rotation en partie frontale, en amont des moyens de roulement, et sur un côté de l'engin.

Plus particulièrement, l'outil frontal comprend deux scies, de type disque diamant, dont l'une fixe est alignée avec la scie, elle aussi fixe, se trouvant sur le côté. Une scie frontale supplémentaire est montée coulissante transversalement selon le même axe que la scie frontale fixe. Cette scie mobile permet de réaliser une seconde saignée parallèle à celles réalisées par les scies fixes.

De plus, toutes les scies sont mobiles verticalement, de manière à passer d'une position escamotée haute à une position basse de découpe, et inversement.

Un autre dispositif similaire est décrit dans le document FR 2 296 055. Un tel dispositif comprend deux paires d'outils, sous forme chacun de deux scies circulaires, situés en partie frontale et de chaque côté du véhicule, toujours en amont des moyens de roulement. L'espacement des scies frontales permettent de réaliser deux saignées de faible largeur, mais associées avec les scies latérales, elles permettent d'effectuer simultanément quatre saignées avec le même espacement.

Enfin, un autre dispositif connu est décrit dans le document US 2 855 189 et concerne un véhicule pourvu uniquement en partie frontale d'outils de coupe, en amont des moyens de roulement. Ces outils se présentent, d'une part, sous la forme d'une paire de scies circulaires montées de chaque côté de l'engin selon un même axe d'entrainement en rotation et, d'autre part, d'une scie montée en pivotement d'une position escamotée à une position de coupe, de manière à effectuer dans cette dernière position une saignée supplémentaire en amont.

Les dispositifs de l'état de la technique comprennent tous des outils de coupe afin de ménager des saignées. Il est alors nécessaire de faire intervenir d'autres outils pour l'excavation du matériau restant entre ces saignées, notamment pour former une rainure.

De plus, en partie en raison du positionnement des moyens de roulement, en arrière par rapport aux outils, les saignées réalisées n'offrent pas entière satisfaction concernant leur aspect rectiligne. Aucun moyen n'est envisagé pour permettre au conducteur de conserver l'alignement de la trajectoire de coupe.

L'invention a pour but de pallier les inconvénients de l'état de la technique en proposant un dispositif de découpe de dalle de sol de manière à ménager une rainure.

Pour ce faire, un tel dispositif se présente sous la forme d'un véhicule équipé d'au moins deux essieux de roulement, ledit dispositif comprenant des moyens de découpe montés mobiles de manière à passer d'une position haute escamotée à une position basse de découpe, et inversement, caractérisé par le fait que lesdits moyens de découpe comprennent, d'une part, sur un côté dudit véhicule au moins deux scies circulaires entrainées en rotation selon un même axe, de manière à ménager simultanément deux saignées parallèles, et, d'autre part, au moins une fraise entrainée en rotation en aval desdites scies, de manière à évider le matériau compris entre les deux saignées, ménageant ainsi une rainure.

D'autres caractéristiques et avantages de l'invention ressortiront de la description détaillée qui va suivre des modes de réalisation non limitatifs de l'invention, en référence aux figures annexées dans lesquelles :
- la figure 1 représente une vue en perspective de trois-quarts avant d'un mode de réalisation de l'invention ; et
- la figure 2 est une vue en coupe supérieure d'un mode de réalisation dudit dispositif de découpe.

La présente invention concerne la découpe de surface, en particulier la réalisation d'une rainure au sein d'une dalle de sol.

On notera qu'une telle dalle est constituée d'un matériau dur, très résistant, de type béton, pierre ou analogue.

L'invention a pour objet un dispositif de découpe de dalle de sol, se présentant sous la forme d'un véhicule 1.

Un tel véhicule est équipé d'au moins deux essieux 2 et 3 de roulement. Les deux essieux 2,3 sont motorisés de manière à permettre le déplacement du véhicule 1 sur ladite dalle.

En particulier, selon le mode de réalisation préférentielle représenté sur les figures, l'essieu avant 2 en prévu pour l'entrainement du véhicule, l'essieu arrière 3 est directeur et moteur.

A ce titre, l'essieu arrière directeur 3 peut avantageusement se présenter sous la forme d'un diabolo. En d'autres termes, l'essieu arrière 3 comprend deux roues 4 contiguës montées sur un même axe de rotation d'entrainement B-B', en partie centrale arrière du véhicule. Comme visible par les flèches représentées sur la figure 2, cet essieu arrière 3 est aussi monté en rotation verticale de manière à changer l'orientation des roues, dirigeant ainsi le véhicule 1. Cette configuration de l'essieu arrière 3 en forme de diabolo permet de contrôler et modifier rapidement et précisément la trajectoire du véhicule 1, et ainsi maîtriser la linéarité de la coupe effectuée.

Avantageusement, ledit dispositif comprend des moyens de découpe montés mobiles de manière à passer d'une position haute escamotée à une position basse de découpe, et inversement. Cette mobilité peut s'effectuer pour toute ou partie des moyens, indépendamment les uns des autres. Les moyens peuvent ainsi être en partie montés en translation verticale, mais aussi en pivotement pour une autre partie. Cette mobilité offre un réglage très précis du positionnement des outils et de la découpe obtenue.

De plus, lesdits moyens de découpe comprennent, d'une part, sur un côté dudit véhicule 1 au moins deux scies circulaires 5 et 6 entrainées en rotation selon un même axe A-A'. Ces deux scies 5 et 6 permettent de ménager simultanément deux saignées parallèles 50 et 60. Ladite scie 5 se situe à l'extrémité extérieure dudit axe A-A', tandis que la scie 6 est située entre la scie 5 et le véhicule 1.

Selon une autre caractéristique, le dispositif comporte, encore, au moins une troisième scie circulaire (non représentée), positionnée entre les deux autres scies (5 ; 6), et entraînée en rotation selon le même axe (A-A') que ces deux autres scies (5 ; 6), ceci pour ménager simultanément au moins trois saignées parallèles (50 ; 60).

La présence d'au moins une telle troisième scie circulaire permet, avantageusement, dans les sols très durs, de réduire les vibrations d'excavation de la fraise 9 (vibrations particulièrement préjudiciables au bon fonctionnement, à la tenue et à la durée de vie des scies circulaires, plus particulièrement lorsque celles-ci sont en diamant) et de limiter les perturbations de la découpe précise et rapide assurée par les deux autres scies (5 ; 6).

On notera que lesdites scies 5,6 se composent de disque de découpe offrant une dureté et une épaisseur adaptées au matériau de la dalle à scier. En particulier, ces disques peuvent être de type diamant.

D'autre part, lesdits moyens de découpe comprennent au moins une fraise 7 entrainée en rotation en aval desdites scies 5 et 6, de manière à évider le matériau compris entre les deux saignées 50 et 60, ménageant ainsi une rainure 8.

Selon le mode de réalisation représenté sur la figure 1, ladite fraise 7 comprend des ergots 9 de rabotage montés sur un disque support 10 entrainé. Ces ergots 9 sont de forme conique, fixés à leur base sur ledit disque 10. Ils reçoivent à leur extrémité libre d'un outil abrasif apte à permettre l'excavation, notamment un outil de type carbure tungstène ou analogue. De plus, lesdits ergots 9 sont ménagés en saillie du pourtour du disque support 10, orientés en biais dans le sens inverse de rotation du la fraise 9, de manière à pénétrer la surface du matériau situé entre les deux saignées 50 et 60. De plus, les ergots 10 peuvent être alignés ou positionnés de quinconce.

Une autre caractéristique avantageuse de l'invention réside dans l'alignement des scies 5,6 et de la fraise 9. En effet, ces dernières peuvent être strictement parallèles. En d'autres termes, les plans contenant les disques des scies et le plan contenant le disque support 10 sont parallèles entre eux, optimisant ainsi la qualité de la découpe effectuée.

Concernant la mobilité des moyens de découpe, comme évoqué précédemment, lesdites scies 5, 6 peuvent être mobiles verticalement, conjointement ou non, tandis que la fraise 9 est montée en pivotement ou elle aussi en translation verticale. Cette mobilité permet d'adapter la profondeur de découpe.

De plus, l'espacement (écartement) entre lesdites scies 5,6 peut être prévu réglable afin d'adapter la largeur entre les saignées 50 et 60.

Pour ce faire, le dispositif comporte des moyens pour le positionnement des scies (5, 6) à différentes distances l'une (5 ; 6) de l'autre (6 ; 5), ceci pour la réalisation de saignées (50, 60) parallèles différemment espacées l'une (50 ; 60) de l'autre (60 ; 50).

Ces moyens de positionnement sont conçus pour réaliser des saignées (50, 60) espacées entre elles d'une distance particulièrement précise (avec une précision de l'ordre du millimètre) et correspondant (de manière ajustée au millimètre) aux dimensions des moyens d'entraînement qu'il convient de disposer à l'intérieur de la rainure 8.

Selon l'invention, de tels moyens de positionnement des scies (5, 6) sont constitués par des manchons (plus particulièrement par un jeu d'une pluralité de manchons) de longueurs différentes (adaptée pour positionner une scie 6 à une distance déterminée d'une autre scie 5), s'étendant selon l'axe (A-A'), emmanchés sur un arbre d'axe (A-A') sur lequel les scies (5, 6) sont montées, et interposés entre ces scies (5, 6).

Ces manchons sont de type interchangeable et présentent une longueur maximum de 120mm.

Dès lors que l'on modifie l'écartement entre les scies (5, 6), il convient d'adapter la taille de la fraise 9 pour permettre l'excavation du matériau situé entre les saignées (50, 60).

Pour ce faire, le dispositif comporte des fraises 9 (plus particulièrement un jeu d'une pluralité de fraises 9) dont les dimensions (plus particulièrement la largeur) sont adaptées aux différentes distances entre les scies (5 ; 6). Ces fraises 9 sont, de préférence, de type interchangeable.

Une autre caractéristique de l'invention consiste en ce que l'important est que cette fraise 9 soit très légèrement en retrait des scies 5 et 6 pour avoir une coupe impeccable laissée par ces scies (5 ; 6) diamantées.

Selon une caractéristique additionnelle de l'invention, le dispositif comporte des moyens pour le montage des moyens de découpe (scies 5, 6 et fraise 9), ceci de manière mobile entre une position haute escamotée et une position basse de découpe, et inversement, ceci tel que susmentionné.

En fait, ces moyens de montage de manière mobile des moyens de découpe sont constitués par des moyens de montage en translation verticale (selon un axe vertical) et/ou en pivotement (selon un axe horizontal) de ces moyens de découpe (scies 5, 6 et fraise 9).

De plus, ce dispositif comporte un moyen pour le réglage de la position de ces moyens de découpe (scies 5, 6 et fraise 9), ceci en vue du réglage de la profondeur de la rainure 8.

En fait, un tel moyen de réglage est associé auxdits moyens de montage des moyens de découpe (scies 5, 6 et fraise 9), ceci de manière mobile entre une position haute escamotée et une position basse de découpe, et inversement, ceci tel que susmentionné.

On observera que les caractéristiques (susmentionnées) de ces moyens de montage (translation verticale et/ou pivotement) et la présence de ce moyen de réglage permettent, avantageusement, d'offrir un réglage très précis du positionnement des outils et de la découpe obtenue. Ceci permet, en particulier, d'usiner une rainure 8 dont la profondeur est réalisée avec une précision de l'ordre du millimètre, plus particulièrement pour correspondre (de manière ajustée au millimètre) aux dimensions des moyens d'entraînement qu'il convient de disposer à l'intérieur de cette rainure 8.

On notera qu'au cours de la découpe, les moyens de découpe, en particulier les scies 5 et 6, sont lubrifiées. Cette lubrification permet, notamment, de refroidir les outils mais aussi de faciliter la découpe. Selon le mode préférentiel de réalisation, cette lubrification est effectuée par projection d'un fluide, comme de l'eau.

Selon une autre caractéristique, au moins un desdits essieux est situé entre lesdites scies 5,6 et ladite fraise 9. Ce positionnement particulier permet de minimiser les vibrations générées par les outils. En particulier, ledit essieu avant 2 peut être situé entre lesdites scies 5,6 et ladite fraise 9. Ainsi, l'essieu 2 joue un rôle d'amortisseur entre les deux outils, améliorant la netteté de la découpe effectuée.

Par ailleurs, le dispositif de découpe selon l'invention comprend des moyens 11 de contrôle de l'alignement. En particulier, ces moyens 11 permettent de vérifier l'aspect rectiligne du tracé des saignées (50, 60) et, donc, de la rainure (8), donnant à l'opérateur la possibilité de visualiser les variations, même minimes, dans l'axe de déplacement du véhicule 1, et de les compenser rapidement, notamment au travers de l'essieu 3 directionnel arrière en forme de diabolo.

Selon le mode de réalisation représenté sur la figure 2, lesdits moyens de contrôle se présentent sous la forme d'une tige 12 reliée frontalement et s'étendant horizontalement en avant du véhicule 1. Cette tige 12 peut être montée articulée en pivotement au niveau de l'avant du châssis de manière à être remontée dans une position de rangement verticale.

Selon un autre mode de réalisation, cette tige 12 est montée coulissante sur le côté du véhicule 1, de manière télescopique, permettant ainsi de contrôler la linéarité du déplacement du véhicule 1, même en cas d'approche d'un obstacle ou d'un mur. Les moyens d'attache 13 de la tige 12 en position coulissante sont visible sur la figure 1 et se présentent sous la forme d'anneau de section carrée destiné à recevoir, libre en translation, une tige de même forme.

A ce titre, on notera que sur la figure 1 n'est présent qu'une seule scie, à savoir la scie intérieure 6.

Ainsi, la présente invention offre un dispositif de découpe permettant en un seul passage, la réalisation des saignées et l'excavation du matériau situé entre, de manière à former une rainure 8 en une seule opération.

De plus, il permet un contrôle de la linéarité du déplacement du véhicule 1 et affine l'aspect rectiligne de la rainure 8 obtenue.

## Revendications

1. Dispositif de découpe d'une rainure dans une dalle de sol, se présentant sous la forme d'un véhicule (1) équipé d'au moins deux essieux de roulement (2,3), ledit dispositif comprenant des moyens de découpe montés mobiles de manière à passer d'une position haute escamotée à une position basse de découpe, et inversement, **caractérisé par le fait que** lesdits moyens de découpe comprennent, d'une part, sur un côté dudit véhicule (1) au moins deux scies (5,6) circulaires entraînées en rotation selon un même axe (A-A'), de manière à ménager simultanément deux saignées parallèles (50,60), et, d'autre part, au moins une fraise (7) entraînée en rotation en aval desdites scies (5,6), de manière à évider le matériau compris entre les deux saignées (50,60), ménageant ainsi une rainure (8).

2. Dispositif de découpe selon la revendication 1, **caractérisé par le fait qu'**il comporte au moins une troisième scie circulaire, positionnée entre les deux autres scies (5 ; 6), et entraînée en rotation selon le même axe (A-A') que ces deux autres scies (5 ; 6), ceci pour ménager simultanément au moins trois saignées parallèles.

3. Dispositif de découpe selon l'une quelconque des revendications 1 ou 2, **caractérisé par le fait qu'**il comporte des moyens pour le positionnement des scies (5, 6) à différentes distances l'une (5 ; 6) de l'autre (6 ; 5), ceci pour la réalisation de saignées (50, 60) parallèles différemment espacées l'une (50 ; 60) de l'autre (60 ; 50).

4. Dispositif de découpe selon la revendication 3, **caractérisé par le fait que** les moyens pour le positionnement des scies (5, 6) sont constitués par des manchons de longueurs différentes, s'étendant selon l'axe (A-A'), emmanchés sur un arbre d'axe (A-A') sur lequel les scies (5, 6) sont montées, et interposés entre ces scies (5, 6), ces manchons étant notamment de type interchangeable.

5. Dispositif de découpe selon l'une quelconque des revendications 3 ou 4, **caractérisé par le fait qu'**il comporte des fraises (7) dont les dimensions sont adaptées aux différentes distances entre les scies (5 ; 6), ces fraises (9) étant notamment de type interchangeable.

6. Dispositif de découpe selon l'une quelconque des revendications précédentes, **caractérisé par le fait qu'**il comporte des moyens pour le montage des moyens de découpe, ceci de manière mobile entre une position haute escamotée et une position basse de découpe, et inversement, ces moyens de montage étant constitués par des moyens de montage en translation verticale et/ou en pivotement de ces moyens de découpe.

7. Dispositif de découpe selon l'une quelconque des revendications précédentes, **caractérisé par le fait qu'**il comporte un moyen pour le réglage de la position des moyens de découpe, ceci en vue du réglage de la profondeur de la rainure (8).

8. Dispositif de découpe selon les revendications 6 et 7, **caractérisé par le fait que** le moyen de réglage de la position des moyens de découpe est associé aux moyens pour le montage des moyens de découpe, ceci de manière mobile entre une position haute escamotée et une position basse de découpe, et inversement que comporte le dispositif.

9. Dispositif de découpe selon l'une quelconque des revendications précédentes, **caractérisé par le fait que** lesdites scies (5,6) et ladite fraise (7) sont strictement parallèles.

10. Dispositif de découpe selon l'une quelconque des revendications précédentes, **caractérisé par le fait que** la fraise (9) est très légèrement en retrait des scies (5, 6).

11. Dispositif de découpe selon l'une quelconque dés revendications précédentes, **caractérisé par le fait qu'**au moins un desdits essieux (2,3) est situé entre lesdites scies (5, 6) et ladite fraise (7).

12. Dispositif de découpe selon la revendication 11, **caractérisé par le fait que** ledit essieu situé entre lesdites scies (5,6) et ladite fraise (7) est l'essieu avant (2) d'entraînement.

13. Dispositif de découpe selon l'une quelconque des revendications précédentes, **caractérisé par le fait que** ledit essieu arrière (3) est directeur et se présente sous la forme d'un diabolo (4).

14. Dispositif de découpe selon l'une quelconque des revendications précédentes, **caractérisé par le fait qu'**il comporte des moyens (11) de contrôle de l'alignement permettant de vérifier l'aspect rectiligne du tracé des saignées (50, 60) et, donc, de la rainure (8).

15. Dispositif de découpe selon la revendication 14, **caractérisé par le fait que** les moyens (11) de contrôle de l'alignement se présentent sous la forme d'une tige (12), soit reliée frontalement et s'étendant horizontalement en avant du véhicule (1), soit montée coulissante sur le côté du véhicule (1), de manière télescopique.

## Patentansprüche

1. Vorrichtung zum Schneiden einer Nut in einer Bodenplatte, ausgestaltet als ein Fahrzeug (1), das mit zumindest zwei Rollachsen ausgestattet ist (2, 3), wobei die besagte Vorrichtung Schneidmittel umfasst, die beweglich montiert sind, so dass sie sich von einer zurückgezogenen hohen Position zu einer niedrigen Schneidposition, und umgekehrt, bewegen, **dadurch gekennzeichnet, dass** die besagten Schneidmittel einerseits an einer Seite des Fahrzeuges (1) wenigstens zwei Kreissägen (5, 6), die in Drehung um eine gleiche Achse (A-A') angetrieben werden, um gleichzeitig zwei parallele Einschnitte (50, 60) zu schaffen, und, andererseits, mindestens einen Fräser (7) stromabwärts der besagten Sägen (5, 6), der in Drehung angetrieben wird, um das Material zwischen den beiden Einschnitten (50, 60) zu entfernen, wodurch eine Nut (8) gebildet wird, umfassen.

2. Schneidvorrichtung nach Anspruch 1, **dadurch gekennzeichnet, dass** sie mindestens eine dritte Kreissäge umfasst, die zwischen den beiden anderen Sägen (5, 6) positioniert ist und um die gleiche Achse (A-A') als diese beiden anderen Sägen (5; 6) in Drehung angetrieben wird, und zwar um gleichzeitig mindestens drei parallele Einschnitte zu schaffen.

3. Schneidvorrichtung nach irgendeinem der Ansprüche 1 oder 2, **dadurch gekennzeichnet, dass** sie Mittel zum Positionieren der Sägen (5, 6) in unterschiedlichen Abständen zwischen der einen (5; 6) und der anderen (6; 5) umfasst, und zwar um parallele Einschnitte (50, 60) zu schaffen, die einen unterschiedlichen Abstand zwischen dem einen (50; 60) und dem anderen (60; 50) aufweisen.

4. Schneidvorrichtung nach Anspruch 3, **dadurch gekennzeichnet, dass** die Mittel zum Positionieren der Sägen (5, 6) aus Hülsen unterschiedlicher Längen bestehen, die sich entlang der Achse (A-A') erstrecken und auf einer Achsenwelle (A-A'), auf der die Sägen (5, 6) montiert sind, aufgesteckt und zwischen diesen Sägen (5, 6) eingefügt sind, wobei diese Hülsen nämlich austauschbarer Art sind.

5. Schneidvorrichtung nach irgendeinem der Ansprüche 3 oder 4, **dadurch gekennzeichnet, dass** sie Fräser (7) umfasst, deren Abmessungen den unterschiedlichen Abständen zwischen den Sägen (5; 6) angepasst sind, wobei diese Fräser (9) nämlich austauschbarer Art sind.

6. Schneidvorrichtung nach irgendeinem der vorhergehenden Ansprüche, **dadurch gekennzeichnet, dass** sie Mittel zur Montage der Schneidmittel, und zwar beweglich zwischen einer zurückgezogenen hohen Position und einer niedrigen Schneidposition, und umgekehrt, umfasst, wobei diese Montagemittel aus Mitteln zur vertikalen translationsbeweglichen und/oder schwenkbaren Montage dieser Schneidmittel bestehen.

7. Schneidvorrichtung nach irgendeinem der vorhergehenden Ansprüche, **dadurch gekennzeichnet, dass** sie ein Mittel zur Einstellung der Position der Schneidmittel umfaßt, und zwar um die Tiefe der Nut (8) einzustellen.

8. Schneidvorrichtung nach den Ansprüchen 6 und 7, **dadurch gekennzeichnet, dass** das Mittel zur Einstellung der Position der Schneidmittel den Mitteln zur Montage der Schneidmittel zugeordnet ist, und zwar beweglich zwischen einer zurückgezogenen hohen Position und einer niedrigen Schneidposition, und umgekehrt, welche die Vorrichtung umfasst.

9. Schneidvorrichtung nach irgendeinem der vorhergehenden Ansprüche, **dadurch gekennzeichnet, dass** die besagten Sägen (5, 6) und der besagte Fräser (7) genau parallel sind.

10. Schneidvorrichtung nach irgendeinem der vorhergehenden Ansprüche, **dadurch gekennzeichnet, dass** der Fräser (7) sehr geringfügig relativ zu den Sägen (5, 6) zurückliegt.

11. Schneidvorrichtung nach irgendeinem der vorhergehenden Ansprüche, **dadurch gekennzeichnet, dass** sich mindestens eine der besagten Achsen (2, 3) zwischen den besagten Sägen (5, 6) und dem besagten Fräser (7) befindet.

12. Schneidvorrichtung nach Anspruch 11, **dadurch gekennzeichnet, dass** die besagte, zwischen den besagten Sägen (5, 6) und dem besagten Fräser (7) befindliche Achse die vordere Antriebsachse (2) ist.

13. Schneidvorrichtung nach irgendeinem der vorhergehenden Ansprüche, **dadurch gekennzeichnet, dass** die besagte Hinterachse (3) die Lenkachse ist und als eine Diabolo-Achse (4) ausgestaltet ist.

14. Schneidvorrichtung nach irgendeinem der vorhergehenden Ansprüche, **dadurch gekennzeichnet, dass** sie Mittel (11) zur Steuerung der Ausrichtung umfasst, die es erlauben, den linearen Aspekt des Verlaufs der Einschnitte (50, 60) und, demzufolge, der Nut (8), zu überprüfen.

15. Schneidvorrichtung nach Anspruch 14, **dadurch gekennzeichnet, dass** die Mittel (11) zur Steuerung der Ausrichtung als eine Stange (12) ausgestaltet sind, die entweder stirnseitig mit dem Fahrzeug (1) verbunden ist und sich horizontal vor diesem letzteren erstreckt, oder teleskopartig gleitbar auf der Seite des Fahrzeugs (1) montiert ist.

## Claims

1. A device for cutting a groove in a floor slab, which is in the form of a vehicle (1) equipped with at least two rolling axles (2, 3), said device comprising cutting means mounted movably so as to move from a retracted high position to a low cutting position, and vice versa, wherein said cutting means comprise, on the one hand, on one side of said vehicle (1), at least two circular saws (5, 6) driven in rotation along the same axis (A-A'), so as to simultaneously provide two parallel cuts (50, 60) and, on the other hand, at least one milling cutter (7) driven in rotation downstream of said saws (5, 6) so as to remove the material between the two cuts (50, 60), thus forming a groove (8).

2. The cutting device according to claim 1, wherein it includes at least a third circular saw positioned between the other two saws (5; 6) and driven in rotation along the same axis (A-A') as these two saws (5; 6), this in order simultaneously provide at least three parallel cuts.

3. Cutting device according to any one of claims 1 or 2, wherein it includes means for positioning the saws (5, 6) at different distances one (5; 6) from the other (6; 5), this for carrying out parallel cuts (50, 60) spaced differently one (50; 60) from the other (60; 50).

4. Cutting device according to claim 3, wherein the means for positioning the saws (5, 6) are formed of sleeves of different lengths extending along the axis (A-A'), fitted onto a shaft with an axis (A-A') on which the saws (5, 6) are mounted, and interposed between these saws (5, 6), these sleeves being namely of an interchangeable type.

5. Cutting device according to any one of claims 3 or 4, wherein it includes milling cutters (7) the dimensions of which are adapted to the different distances between the saws (5; 6), these milling cutters (7) being namely of an interchangeable type.

6. Cutting device according to any one of the preceding claims, wherein it includes means for mounting the cutting means, this movably between a retracted high position and a low cutting position, and vice versa, said mounting means being formed of means for mounting these cutting means in vertical translation and/or in pivoting.

7. Cutting device according to any one of the preceding claims, wherein it includes means for adjusting the position of the cutting means, this in order to adjust the depth of the groove (8).

8. Cutting device according to claims 6 and 7, wherein the means for adjusting the position of the cutting means is associated with means for mounting the cutting means, this movably between a retracted high position and a low cutting position, and vice versa, the device includes.

9. Cutting device according to any one of the preceding claims, wherein said saws (5, 6) and said milling cutter (7) are strictly parallel.

10. Cutting device according to any one of the preceding claims, wherein the milling cutter (9) is slightly withdrawn from the saws (5, 6).

11. Cutting device according to any one of the preceding claims, wherein at least one of said axles (2, 3) is located between said saws (5, 6) and said milling cutter (7).

12. Cutting device according to claim 11, wherein said axle located between said saws (5, 6) and said milling cutter (7) is the driving front axle (2).

13. Cutting device according to any one of the preceding claims, wherein said rear axle (3) is leading and is in the form of a twin-wheel axle (4).

14. Cutting device according to any one of the preceding claims, wherein it includes means (11) for controlling the alignment permitting to check the rectilinear aspect of the cutting paths (50, 60) and, hence, of the groove (8).

15. Cutting device according to claim 14, wherein the means (11) for controlling the alignment are in the form of a rod (12) either connected frontally and extending horizontally in front of the vehicle (1), or slidably and telescopically mounted on the side of the vehicle (1).
